# EUROPÄISCHE PATENTSCHRIFT

(11) **EP 1 933 686 B1**
(45) Veröffentlichungstag und Bekanntmachung des Hinweises auf die Patenterteilung: **09.11.2011**
(21) Anmeldenummer: 06806848.5
(22) Anmeldetag: 27.09.2006
(51) Int. Cl.: A47L 9/16, A47L 5/36

(54) **STAUBSAUGER MIT FLIEHKRAFTABSCHEIDER**
VACUUM CLEANER COMPRISING A CENTRIFUGAL FORCE SEPARATOR
ASPIRATEUR A CYCLONE

(30) Priorität: 30.09.2005 DE 102005047073
(43) Veröffentlichungstag der Anmeldung: 25.06.2008
(73) Patentinhaber: BSH Bosch und Siemens Hausgeräte GmbH, 81739 München (DE)
(72) Erfinder: BÖCK, Armin, 97633 Grossbardorf (DE); HAMM, Silvio, 98617 Sülzfeld (DE); HEID, Gerhard, 97650 Fladungen (DE); KLEINHENZ, Albert, 97659 Schönau (DE); SCHRÖTER, Jörg, 82194 Gröbenzell (DE)
(86) Internationale Anmeldenummer: PCT/EP2006/066793
(87) Internationale Veröffentlichungsnummer: WO 2007/036537

(56) Entgegenhaltungen:
- EP-A- 1 656 871
- EP-A2- 1 547 509
- WO-A-01/82767
- DE-U1- 20 306 405
- GB-A- 2 420 072
- US-A1- 2006 101 610
- US-B1- 6 428 589

## Beschreibung

Die Erfindung betrifft einen Staubsauger mit einem Fliehkraftabscheider gemäß dem Oberbegriff des Anspruchs 1.

Es gibt bereits verschiedene Ausführungen von so genannten beutellosen Staubsaugern, welche mit Fliehkraftabscheidern arbeiten. Bei einem großen Teil dieser Staubsauger ist der Staubsammelbehälter direkt mit dem Fliehkraftabscheider kombiniert und als ein Bauteil ausgeführt. Der Abscheider befindet sich beispielsweise im Inneren des Staubsammelbehälters, der Schmutz wird in dem den Abscheider umgebenden Behälter gesammelt. Dieser Aufbau hat den Nachteil, dass bei einer Entnahme des Staubsammelbehälters zum Ausleeren des Staubes auch der Fliehkraftabscheider mit entnommen wird. Hierdurch wird das gesamte zu entnehmende Teil recht schwer und unhandlich. Außerdem ist der Aufbau des kombinierten Bauteils recht komplex und damit teuer in der Entwicklung.

Aus diesem Grund gibt es auch nach dem Fliehkraftprinzip arbeitende Staubsauger, die einen vom Abscheider separierten Staubsammelbehälter aufweisen. Bei diesen Modellen sind sowohl die Staubsammelbehälter als auch die Fliehkraftabscheider im Allgemeinen sehr einfach ausgeführt. Oftmals werden diese Staubsauger entwickelt, indem herkömmliche staubbeutelbehaftete Staubsauger weiterentwickelt werden. Hierbei ist Priorität, dass möglichst viele Bauteile des herkömmlichen Staubsaugers ohne Veränderungen übernommen werden können.

Aus der EP 1 547 509 A2 ist ein Staubsauger mit einem Fliehkraftabscheider bekannt, bei welchem Staub aus der staubbeladenen Luft in einen getrennt vom Fliehkraftabscheider entnehmbaren Staubsammelbehälter abscheidbar ist.

Auch aus der älteren Anmeldung EP 1 656 871 A2, welches einen Stand der Tecknik nach Artikel 54(3) EPü darstellt, ist ein Staubsauger mit einem Fliehkraftabscheider bekannt, bei welchem Staub aus der staubbeladenen Luft in einen getrennt vom Fliehkraftabscheider entnehmbaren Staubsammelbehälter abscheidbar ist. Dabei ist der Fliehkraftabscheider an einem Staubsaugerdeckel befestigt.

Aufgabe der Erfindung war es daher, einen Staubsauger mit einem entnehmbaren Staubsammelbehälter so zu entwickeln, dass der Staubsammelbehälter separat vom Fliehkraftabscheider entnehmbar ist, gleichzeitig aber ein möglichst einfacher, kostengünstiger und bedienerfreundlicher Aufbau des Staubsaugers beibehalten werden kann.

Gelöst wird diese Aufgabe gemäß der Erfindung durch einen Staubsauger mit einem Fliehkraftabscheider mit den Merkmalen von Anspruch 1. Weitere vorteilhafte Ausführungsformen sind Bestandteil der Unteransprüche im Zusammenhang mit der Beschreibung und den Zeichnungen.

Erfindungsgemäß steht der Fliehkraftabscheider in einem sogenannten beutellosen Staubsauger mit dem Deckel des Staubsaugers in Verbindung. Er ist also am Deckel gehaltert und kann zusammen mit diesem entnommen werden. Dadurch, dass der Fliehkraftabscheider im Staubsaugerdeckel gehaltert ist, überdeckt der Staubsaugerdeckel den Fliehkraftabscheider vollständig, sodass an den Abscheider keine besonderen Designanforderungen zu stellen sind. Das Erscheinungsbild des Staubsaugers wird in erster Linie durch den Deckel geprägt, welcher als Designteil auszubilden ist. Die unter dem Deckel angeordneten Bauteile können sehr einfach geformt sein. Dadurch kann der Fliehkraftabscheider unter rein funktionellen Gesichtspunkten entwickelt werden. An seinen Aufbau bestehen keine optischen Anforderungen. Hierdurch werden Konstruktions- und Herstellkosten eingespart. Auch bei einer Weiterentwicklung des Staubsaugers, welche beispielsweise aufgrund eines geänderten Zeitgeschmacks erfolgt, muss nur der Staubsaugerdeckel verändert werden, der darunter befindliche Fliehkraftabscheider, welcher als rein funktionelles Teil ausgebildet ist, kann in der bestehenden Form übernommen werden.

Besonders vorteilhaft ist die Verbindung von Fliehkraftabscheider und Staubsaugerdeckel, wenn der Fliehkraftabscheider oberhalb des Staubsammelbehälters angeordnet ist. In diesem Fall wird der am Deckel befestigte Fliehkraftabscheider automatisch mit dem Staubsaugerdeckel vom Staubsammelbehälter abgenommen, sobald der Staubsauger zum Entleeren des Staubsammelbehälters geöffnet wird. Beim Öffnen des Staubsaugers bleibt der Fliehkraftabscheider also fest in seiner vorgesehenen Position, während der Staubsammelbehälter zum Entleeren einfach entnommen werden kann, wie der Bediener dies von einem Staubsauger mit herkömmlichem Staubbeutel gewohnt ist. Hierdurch wird auch der beutellose Staubsauger sehr bedienerfreundlich.

Vorzugsweise ist der Fliehkraftabscheider lösbar am Staubsaugerdeckel befestigt. Dadurch kann der Fliehkraftabscheider einfach vom Deckel getrennt werden, falls er beispielsweise aufgrund einer Verstopfung selbst gewartet werden muss. Die lösbare Befestigung kann vorzugsweise in einer Rastverbindung bestehen. Eine Rastverbindung, bestehend aus Rastlasche und Rasthaken ist eine sehr kostengünstige einfach zu montierende Befestigung und hilft somit die Herstellkosten gering zu halten. Die lösbare Verbindung kann aber auch als Schraubverbindung ausgeführt sein, was sich insbesondere dann anbietet, wenn der Staubsauger zu einem höherklassigen Modell gehört und einen robusteren Eindruck beim Bediener machen soll.

In einer weiteren vorteilhaften Ausführungsform sind Fliehkraftabscheider und Staubsaugerdeckel einteilig ausgebildet. Dieses einstückige Kombinationsteil lässt sich vorzugsweise aus Kunststoff in einem Schritt in einem Spritzgussverfahren herstellen. Dies ermöglicht eine besonders kostengünstige Produktion und bietet sich vorzugsweise für eine günstige Modelllinie des Staubsaugers an.

In einer weiteren vorteilhaften Ausführungsform ist der den Fliehkraftabscheider tragende Deckel des Staubsaugers schwenkbar am Staubsaugerunterteil befestigt. Dadurch können Staubsaugerdeckel und Fliehkraftabscheider zum Entleeren des Staubsammelbehälters einfach bedienerfreundlich weggeklappt werden und bleiben weiterhin mit dem Unterteil in Verbindung, so dass keine losen Teile zwischendurch abgesetzt und anschließend wieder eingesetzt werden müssen.

Vorzugsweise weist der Staubsauger zwei parallel betriebene Fliehkraftabscheider auf, wobei beide Fliehkraftabscheider direkt oder indirekt mit dem Staubsaugerdeckel in Verbindung stehen. Hierdurch kann die Abscheideleistung des Staubsaugers erhöht werden und der Staubsauger leiser betrieben werden als nur mit einem Abscheider. Insbesondere können aber vorzugsweise zwei kleinere Abscheider parallel betrieben werden. Bei einer Befestigung am Deckel ermöglicht die Verwendung kleinerer Abscheider ein kompakteres Gesamtelement als es nur ein Fliehkraftabscheider ermöglichen würde, der um eine entsprechende Leistung zu bringen, deutlich größer ausgebildet sein müsste. Auch die Verteilung des Gewichts am Deckel ist gleichmäßiger, wenn zwei kleinere Fliehkraftabscheider an ihm befestigt sind. Dadurch kann der Deckel einfacher verschwenkt werden.

In einer weiteren vorteilhaften Ausführungsform sind am Staubsaugerdeckel Ausbuchtungen vorgesehen, in die der Fliehkraftabscheider aufgenommen wird. Dadurch kann der Fliehkraftabscheider etwas höher gesetzt werden und lässt einen größeren Staubsammelraum für den Staubsammelbehälter übrig, so dass die Kapazität zum Staubsammeln erhöht ist.

Weitere Einzelheiten und Vorteile der Erfindung ergeben sich aus den Unteransprüchen im Zusammenhang mit der Beschreibung eines Ausführungsbeispiels, das anhand der Zeichnungen eingehend erläutert wird.

Es zeigen:
- Figur 1:: Eine Schnittdarstellung durch einen erfindungsgemäßen Staubsauger mit Fliehkraftabscheider,
- Figur 2:: eine Schnittdarstellung eines Detailausschnitts des in Figur 1 gezeigten Staubsaugers und
- Figur 3:: einen Detailausschnitt entsprechend dem in Figur 2 gezeigten jedoch mit einer anderen Befestigungsart.

Figur 1 zeigt anhand einer Schnittdarstellung das Innere eines erfindungsgemäßen Staubsaugers. An einem Staubsaugerunterteil 1 ist ein Staubsaugerdeckel 2 über eine Schwenkachse 3 schwenkbar angebracht. Im Inneren des Staubsaugers ist ein Gebläse 4 zum Ansaugen der Luft, ein Fliehkraftabscheider 5 zum Abscheiden des Staubs aus der angesaugten staubbeladenen Luft und eine Staubsammelbox 6 zum Sammeln des vom Fliehkraftabscheider 5 abgeschiedenen Staubs angeordnet. Die staubbeladene Luft, welche über ein nicht dargestelltes Saugrohr eingesaugt wird, tritt über den Eintrittsbereich 7 in den Fliehkraftabscheider 5 sowie einen in der Darstellung nicht zu sehenden zweiten spiegelbildlich zum Fliehkraftabscheider 5 aufgebauten Fliehkraftabscheider ein. Im Fliehkraftabscheider 5 und entsprechend in dem nicht gezeigten zweiten Abscheider wird die einströmende Luft in eine Drehbewegung versetzt, wodurch der Staub über Fliehkräfte an die Wand des Fliehkraftabscheiders 5 gedrängt wird. An der dem Eintrittsbereich 7 gegenüberliegenden Seite des Fliehkraftabscheiders 5 befindet sich ein Auslass 8 für den abgeschiedenen Staub.

Der Auslass 8 ist in dem in Figur 2 gezeigten Detailausschnitt zu sehen, bei dem die Staubbox 6 weggelassen wurde und deshalb der gesamte Fliehkraftabscheider 5 sichtbar wird. Die vom Staub gereinigte Luft verlässt über einen nicht dargestellten lufteintrittseitig im Zentrum des Fliehkraftabscheiders 5 angeordneten Luftaustritt den Fliehkraftabscheider 5 und gelangt über einen in der Figur nicht sichtbaren Feinstaubfilter in den Unterdruckraum 9, von dem aus die gereinigte Luft über das Gebläse 4 an die Umgebung abgegeben wird. Erfindungsgemäß ist der Fliehkraftabscheider 5 über eine Rastverbindung 10 an dem Staubsaugerdeckel befestigt. Die Rastverbindung 10 weist einen Rasthaken 11 auf, der am Fliehkraftabscheider 5 angebracht ist und der in eine am Staubsaugerdeckel 2 vorgesehene Rastlasche 12 eingreift. Über die Rastverbindung 10 ist der Fliehkraftabscheider 5 also lösbar am Staubsaugerdeckel 2 befestigt und kann zum Öffnen des Staubsaugers zusammen mit dem Staubsaugerdeckel 2 weggeschwenkt werden. Zum Reinigen des Fliehkraftabscheiders 5 lässt sich die Rastverbindung 10 öffnen, so dass der Fliehkraftabscheider 5 entnommen werden kann.

Figur 3 zeigt ebenso wie Figur 2 einen Detailausschnitt aus einem erfindungsgemäßen Staubsauger, bei dem insbesondere die Verbindung von Fliehkraftabscheider 5 und Staubsaugerdeckel 2 zu sehen ist. Allerdings handelt es sich hier um ein weiteres Ausführungsbeispiel, bei dem die Verbindung über eine Schraubverbindung 13 realisiert ist. Hierfür weisen Staubsaugerdeckel 2 und Fliehkraftabscheider 5 Befestigungselemente auf, die über eine Schraube verbunden werden. Da eine Entnahme des Fliehkraftabscheiders 5 nur im Ausnahmefall notwendig ist, wenn der Fliehkraftabscheider 5 verstopft ist, kann auch eine derartige, etwas stabilere Befestigung sinnvoll sein.

## Patentansprüche

1. Staubsauger mit einem Fliehkraftabscheider (5) durch den der Staub aus der staubbeladenen Luft in einen getrennt vom Fliehkraftabscheider (5) entnehmbaren Staubsammelbehälter (6) abscheidbar und die gereinigte Luft über einen Unterdruckraum (9) an die Umgebung abgebbar ist, wobei der Fliehkraftabscheider (5) und der Staubsammelbehälter (6) in einem Gehäuse des Staubsaugers zwischen Staubsaugerdeckel (2) und
Staubsaugerunterteil (1) angeordnet sind und der Staubsaugerdeckel (2) den Fliehkraftabscheider (5) vollständig überdeckt, **dadurch gekennzeichnet, dass** der Fliehkraftabscheider (5) an dem Staubsaugerdeckel (2) befestigt ist.

2. Staubsauger mit einem Fliehkraftabscheider (5) nach Anspruch 1, **dadurch gekennzeichnet, dass** die Befestigung (10, 13) lösbar ist.

3. Staubsauger mit einem Fliehkraftabscheider (5) nach Anspruch 2, **dadurch gekennzeichnet, dass** die Befestigung eine Rastverbindung (10) ist.

4. Staubsauger mit einem Fliehkraftabscheider (5) nach Anspruch 2, **dadurch gekennzeichnet, dass** die Befestigung eine Schraubverbindung (13) ist.

5. Staubsauger mit einem Fliehkraftabscheider (5) nach Anspruch 1, **dadurch gekennzeichnet, dass** der Staubsaugerdeckel (2) schwenkbar am Staubsaugerunterteil (1) gelagert ist.

6. Staubsauger mit einem Fliehkraftabscheider (5) nach Anspruch 1, **dadurch gekennzeichnet, dass** ein zweiter Fliehkraftabscheider im einem gemeinsamen Lufteintrittsbereich (7) mit dem ersten Fliehkraftabscheider (5) in Verbindung steht.

7. Staubsauger mit einem Fliehkraftabscheider (5) nach Anspruch 1, **dadurch gekennzeichnet, dass** der Staubsaugerdeckel (2) eine Aufnahme für den Fliehkraftabscheider (5) aufweist.

## Claims

1. Vacuum cleaner with a cyclone (5) by which the dust is separable from the dust-laden air in a dust collecting container (6) removable separately from the cyclone (5) and the cleaned air is deliverable by way of a sub-atmospheric pressure chamber (9) to the environment, wherein the cyclone (5) and the dust collecting container (6) are arranged in a housing of the vacuum cleaner between vacuum cleaner cover (2) and vacuum cleaner lower part (1) and the vacuum cleaner cover (2) completely covers the cyclone (5), **characterised in that** the cyclone (5) is fastened to the vacuum cleaner cover (2).

2. Vacuum cleaner with a cyclone (5) according to claim 1, **characterised in that** the fastening (10, 13) is releasable.

3. Vacuum cleaner with a cyclone (5) according to claim 2, **characterised in that** the fastening is a detent connection (10).

4. Vacuum cleaner with a cyclone (5) according to claim 2, **characterised in that** the fastening is a screw connection (13).

5. Vacuum cleaner with a cyclone (5) according to claim 1, **characterised in that** the vacuum cleaner cover (2) is pivotably mounted on the vacuum cleaner lower part (1).

6. Vacuum cleaner with a cyclone (5) according to claim 1, **characterised in that** a second cyclone in a common air inlet region (7) is connected with the first cyclone (5).

7. Vacuum cleaner with a cyclone (5) according to claim 1, **characterised in that** the vacuum cover (2) has a mount for the cyclone (5).

## Revendications

1. Aspirateur avec un cyclone (5) grâce auquel la poussière peut être séparée de l'air chargé de poussière et envoyée dans un récipient collecteur de poussière (6) qui peut être retiré séparément du cyclone (5) et grâce auquel l'air purifié peut être délivré dans l'environnement via un espace de dépression (9), le cyclone (5) et le récipient collecteur de poussière (6) étant agencés dans un carter de l'aspirateur entre le couvercle de l'aspirateur (2) et la partie inférieure de l'aspirateur (1) et le couvercle de l'aspirateur (2) recouvrant entièrement le cyclone (5), **caractérisé en ce que** le cyclone (5) est fixé au couvercle de l'aspirateur (2).

2. Aspirateur avec un cyclone (5) selon la revendication 1, **caractérisé en ce que** la fixation (10, 13) est amovible.

3. Aspirateur avec un cyclone (5) selon la revendication 2, **caractérisé en ce que** la fixation est une liaison par encliquetage (10).

4. Aspirateur avec un cyclone (5) selon la revendication 2, **caractérisé en ce que** la fixation est une liaison par vissage (13).

5. Aspirateur avec un cyclone (5) selon la revendication 1, **caractérisé en ce que** le couvercle de l'aspirateur (2) est logé pivotant sur la partie inférieure de l'aspirateur (1).

6. Aspirateur avec un cyclone (5) selon la revendication 1, **caractérisé en ce qu'**un deuxième cyclone est relié au premier cyclone (5) dans une zone commune d'admission d'air (7).

7. Aspirateur avec un cyclone (5) selon la revendication 1, **caractérisé en ce que** le couvercle de l'aspirateur (2) comporte un logement pour le cyclone (5).
